# EUROPÄISCHE PATENTSCHRIFT

(11) **EP 4 571 198 B1**
(45) Veröffentlichungstag und Bekanntmachung des Hinweises auf die Patenterteilung: **20.05.2026**
(21) Anmeldenummer: 25173473.7
(22) Anmeldetag: 15.09.2023
(51) Int. Cl.: H05B 6/64, H05B 6/76, F21V 5/04, F21V 15/01, F21V 29/80, F24C 15/00, F21S 8/02, F21V 21/04, F21W 131/307, F21Y 115/10

(54) **GARGERÄTELEUCHTE FÜR GARGERÄTE MIT MIKROWELLENGARFUNKTION**
COOKING DEVICE LAMP FOR COOKING DEVICES WITH MICROWAVE COOKING FUNCTION
LAMPE POUR APPAREIL DE CUISSON AVEC FONCTION DE CUISSON À MICRO-ONDES

(30) Priorität: 09.11.2022 DE 102022129583
(43) Veröffentlichungstag der Anmeldung: 18.06.2025
(62) Teilanmeldung aus: 23197739.8
(73) Patentinhaber: BJB GmbH & Co. KG, 59755 Arnsberg (DE)
(72) Erfinder: Henrici, Philipp, 59755 Arnsberg (DE); Baumeister, Olaf, 59846 Sundern (DE); Welslau, Frank, 59757 Arnsberg (DE)
(74) Vertreter: Ostriga PartGmbB

(56) Entgegenhaltungen:
- EP-A1- 4 033 861
- DE-B1- 2 937 499
- DE-C1- 3 606 421
- DE-C2- 3 641 420
- US-B2- 7 267 450

## Beschreibung

Die Erfindung betrifft eine Gargeräteleuchte für Gargeräte mit Mikrowellengarfunktion, insbesondere für sogenannte Kombinationsgargeräte.

Kombinationsgargeräte mit Mikrowellengarfunktion erlauben es, Nahrungsmittel neben einer Zubereitung unter Zuhilfenahme von Mikrowellenenergie auch in anderer Weise zuzubereiten, beispielsweise durch Backen oder Dampfgaren. Kombinationsgeräte gibt es folglich als kombinierte Backofen-Mikrowellengargeräte oder auch als Kombinationsgeräte, die neben der Backofenfunktion und der Mikrowellengarfunktion auch eine Dampfgarfunktion beinhalten. Zudem sind Backöfen bekannt, die zur Unterstützung bestimmter Back- und Garfunktionen die Luftfeuchtigkeit im Garraum durch den Zusatz geringer Wasserdampfmengen erhöhen können.

Die besondere Herausforderung bei Geräten mit Mikrowellengarfunktion liegt insbesondere darin, das Austreten von Mikrowellenstrahlung aus dem Garraum sicher zu verhindern. Da Gargeräteleuchten für Ihre Funktion eine Öffnung in der Garraumwand erfordern, durch welche Licht in den Garraum eingespeist wird, ist eine besondere Aufmerksamkeit darauf zu legen, diese Öffnungen der Garraumwandung "mikrowellendicht" auszuführen.

Aus der US 4 559 585 A ist es bekannt, hinter der Öffnung in der Garraumwandung ein Hülsenbauteil anzuordnen, innerhalb dessen eine Glühwendellampe angeordnet ist. Der Durchmesser des Hülsenbauteils ist dabei so bemessen, dass zwar ein Eintritt von Mikrowellen in das Hülsenbauteil möglich ist, ein Austritt am dem Garraum abgewandten Ende jedoch sicher verhindert wird. Auf eine Mikrowellenfalle in Form eines gitterartigen Sperrelementes wird dort verzichtet.

Eine gitterartige Mikrowellenfalle als Sperrelement vor einer Beleuchtungseinrichtung eines Mikrowellengargerätes ist in der US 4 367 388 A offenbart.

DE 29 37 499 B offenbart eine Gargeräteleuchte für Mikrowellengargeräte. Bei dieser sitzt eine Montagehülse in einem Ausschnitt einer Ofenwand. Diese Montagehülse ist mit einem Innengewinde versehen. Die Leuchte besteht aus einer Metallhülse mit transluzenter Abdeckung und einem hinter der Abdeckung angeordneten Sperrelement. Die Metallhülse verfügt über ein Außengewinde, welches in das Innengewinde der Montagehülse eingreift, um die Leuchte an der Garraumwand zu halten.

US 7,267,450 B2 zeigt eine gattungsgemäße Gargeräteleuchte, bei welcher ein das Leuchtmittel haltendes, topfartiges Gehäuseteil in die Öffnung einer Garraumwand eingesetzt ist. Eine transluzente Abdeckung, die innenseitig mit einem Sperrelement versehen ist, wird im topfartigen Gehäuseteil eingerastet.

Die DE 36 06 421 C1 zeigt, dass eine die Lampe der Leuchte umgebende Hülse in einer Weise siebartig perforiert sein kann, dass diese als Sperrelement für Mikrowellenstrahlung dient.

DE 36 41 420 C2 zeigt eine Gargeräteleuchte mit einer klassischen Glühwendellampe. Dargestellt ist, dass eine Abschirmung der Mikrowellenstrahlung möglich ist, indem der Lampenkolben von einer perforierten Hülse umgeben ist.

In der EP 4 033 861 A1 der Anmelderin ist eine Gargeräteleuchte gezeigt, die sich einer LED als Leuchtmittel bedient.

Konventionelle Leuchtmittel, wie Gasentladungslampen aber auch Glühwendellampen werden auch bei Gargeräten zunehmend von LED-Leuchtmitteln verdrängt. LED-Leuchtmittel haben zunächst den wesentlichen Vorteil, dass sie selbst erheblich geringere Leistung aufnehmen und somit den Gesamtenergiebedarf eines Gargerätes positiv beeinflussen, also vermindern. Darüber hinaus sind sie kleinbauend, sodass der für die Beleuchtung benötigte Bauraum verkleinert werden kann. Insgesamt ermöglichen LED-Leuchtmittel neue Möglichkeiten bei der Konstruktion von Gargeräten.

Der kleinere Formfaktor von LED-Leuchtmitteln erlaubt es grundsätzlich auch, die Wanddurchbrüche in der Garraumwand zum Einleiten des den Garraum ausleuchtenden Lichts deutlich zu verringern, was ebenfalls hilft, Wärmeverluste zu vermeiden und somit den Energiebedarf von Gargeräten zu vermindern. Da die Energieeffizienz von Gargeräten ein wesentliches Vermarktungsargument darstellt, sind diese Faktoren für den wirtschaftlichen Erfolg von erheblicher Bedeutung.

Demgegenüber steht jedoch ein erhebliches Investitionsvolumen, wenn bestimmte Teile von Gargeräten für die Verwendung von LED-Leuchtmitteln neu ausgelegt werden müssen. Insbesondere sind hier die Garraumwände zu nennen, da diese durch entsprechend ausgelegte Pressen aus Metallblechen hergestellt werden, wobei beim Umformvorgang auch die Wandöffnungen für unter anderem die Garraumbeleuchtung erstellt werden. Bei einer Vielzahl von Herstellern bedarf es für den Einsatz von LED-Leuchtmitteln somit in der Regel neuer Umformwerkzeuge, was einen erheblichen Investitionsbedarf nach sich zieht.

Aufgabe der Erfindung ist es, eine Gargeräteleuchte für Gargeräte mit Mikrowellengarfunktion zu schaffen, welche in Wandausschnitte für herkömmliche Leuchtmittel einsetzbar ist und dennoch den Anforderungen an LED-Leuchtmittel gerecht wird.

Gelöst wird die Erfindung von einer Gargeräteleuchte mit den Merkmalen des Anspruchs 1.

Insbesondere wenn die eingangs dargestellte, vorteilhafte Rastmontage der Hülse an der Garraumwandung bevorzugt ist, steht die Erfindung vor dem Problem, dass die aus der Umfangswand ausgestellten Rastflügel Öffnungen in der Umfangswand der Montagehülse zur Folge haben. Solche Umfangswandöffnungen bergen die Gefahr, dass hier Mikrowellenstrahlung austritt, anstatt ordnungsgemäß absorbiert zu werden.

Die Erfindung sieht deshalb vor, dass die Montagehülse mit einer Innenhülse versehen ist, welche die durch das Ausstellen der Rastflügel bedingten Öffnungen der Umfangswand der Montagehülse verdeckt.

Der hierdurch entstehende Mehraufwand bei der Vormontage der Gargeräteleuchte wird durch die einfache Rastmontage bei Gargerätehersteller mehr als aufgewogen, sodass sich dieser Aufwand in jeder Hinsicht rechtfertigt.

Eine einfache Montage der Innenhülse in der Montagehülse ist gewährleistet, wenn die Innenhülse ihrerseits aus der Innenhülsenumfangswand ausgestellte Rastlappen aufweist, mittels derer die Innenhülse in der Montagehülse verrastet.

Um eine ordnungsgemäße Absorption der Mikrowellenstrahlung zu gewährleisten, ist vorgesehen, dass die Rastlappen ein freies, in Richtung der transluzenten Abdeckung weisendes Rastende und ein der Abdeckung abgewandtes Anbindungsende aufweisen, mit welchem Sie an der Innenhülsenumfangswand gehalten sind.

Weiterhin wird die Absorption der Mikrowellenstrahlung bei einer Verrastung der Innenhülse in der Außenhülse dadurch gewährleistet, dass die Rastlappen der Innenhülse und die Rastflügel der Außenhülse zueinander umfangsversetzt angeordnet sind, um ein Fluchten von Umfangswanddurchbrüchen der Innenhülse und der Montagehülse zu vermeiden.

Fertigungstechnisch ist es von erheblichem Vorteil, wenn der Montageanschlag von dem der LED-Lichtquelle nahen Hülsenende der Innenhülse gebildet ist. Auf diese Weise entfällt die formende Bearbeitung der Montagehülse zur Erstellung eines Montageanschlags zur Halterung des Sperrelementes zwischen LED-Halteteil und Montageanschlag.

Vorgesehen ist weiterhin, dass die Zentrierfedern die Innenhülsenumfangswand umgreifen.

Wenn hierbei darauf geachtet wird, dass der Durchmesser des Sperrelementes dem Durchmesser der Innenhülse entspricht oder diesen leicht überschreitet, ist eine spaltfreie Anordnung des Sperrelementes an der Innenhülse möglich.

Vorgesehen ist ferner, dass die Innenhülse an ihrem der transluzenten Abdeckung nahen Ende einen Halteflansch ausbildet, der auf dem Montageflansch aufliegt oder diesen überfängt. Hierdurch ist gewährleistet, dass garraumseitig kein offener Ringspalt zwischen Montagehülse und Innenhülse vorhanden ist, durch welchen Mikrowellenstrahlung nach außen dringen könnte.

Eine elektrische Verbindung zwischen dem Sperrelement und der Garraumwandung lässt sich auch herstellen, wenn die Montagehülse einen Montageanschlag für das Sperrelement bereithält und das Halteteil das Sperrelement am Montageanschlag hält.

Weitere Vorteile der Erfindung sowie ein besseres Verständnis derselben ergibt sich aus der nachfolgenden Beschreibung von Ausführungsbeispielen. Es zeigen:
- Fig. 1a:: eine Explosionsansicht einer nicht beanspruchten Gargeräteleuchte,
- Fig. 1b:: eine perspektivische Gesamtansicht der Gargeräteleuchte nach Fig. 1a,
- Fig. 2:: eine Ansicht von oben auf die Gargeräteleuchte gemäß Fig. 1 ohne Deckglas,
- Fig. 3:: die Darstellung der Gargeräteleuchte nach Fig. 1 in einer ersten Seitenansicht,
- Fig. 4:: eine Schnittdarstellung der Gargeräteleuchte gemäß Schnittlinie IV-IV in Fig. 3,
- Fig.5:: die Gargeräteleuchte nach Fig. 1 in einer zweiten Seitenansicht,
- Fig. 6:: eine Schnittdarstellung der Gargeräteleuchte gemäß Schnittlinie VI-VI in Fig. 5,
- Fig. 7:: eine Explosionsdarstellung einer beanspruchten Ausführungsform einer erfindungsgemäßen Gargeräteleuchte,
- Fig. 8: die Gargeräteleuchte gemäß Fig. 7 in perspektivischer Darstellung,
- Fig. 9:: eine Ansicht von oben auf die Gargeräteleuchte nach Fig. 7 ohne Abdeckglas,
- Fig. 10:: eine erste Seitenansicht der Gargeräteleuchte nach Fig. 7,
- Fig. 11:: eine Schnittdarstellung der Gargeräteleuchte gemäß Schnittansicht XI-XI in Fig. 10,
- Fig. 12:: eine zweite Seitenansicht der Gargeräteleuchte nach Fig. 7,
- Fig. 13:: eine Schnittdarstellung gemäß Schnittlinie XIII-XIII in Fig. 12.

Im Folgenden werden zwei Gargeräteleuchten beschrieben. Für ein besseres Verständnis werden für die unterschiedlichen Ausführungsbeispiele verschiedene Nummernkreise verwendet. Bauteile der ersten, nicht beanspruchten Ausführungsform werden mit Bezugszeichen aus dem Zahlenraum 100 bis 199, Bauteile der zweiten, beanspruchten Ausführungsform mit Bezugszeichen aus dem Raum 200 bis 299 versehen. Dabei tragen identische oder gleich wirkende Bauteile im 10er-Zahlenraum identische Ziffern und werden im Zweifel auch identisch benannt. Soweit nichts abweichend beschrieben ist, gilt das zu einem Ausführungsbeispiel Gesagte auch für das andere Ausführungsbeispiel.

Das erste Ausführungsbeispiel ist in den Figuren 1 bis 6 dargestellt. Es handelt sich um eine insgesamt mit der Bezugsziffer 100 versehene Gargeräteleuchte, die für den Einsatz in einem Mikrowellengargerät, insbesondere in einem Kombinationsgargeräte mit Mikrowellengarfunktion vorgesehen ist. Das Gargerät selbst ist nicht dargestellt.

Die Explosionsansicht gemäß Fig. 1a zeigt zunächst die wesentlichen Einzelteile der Gargeräteleuchte 100.

Das zentrale Bauteil der Gargeräteleuchte 100 ist eine Montagehülse 101. Diese verfügt über einen Montageflansch 102, der mit Durchtrittsbohrungen 103 versehen ist.

Die Montagehülse 101 dient der Verankerung der Gargeräteleuchte 100 im Ausschnitt einer Garraumwand. Hierzu liegt der Montageflansch 102 innenseitig auf der Garraumwand auf. Die Durchtrittsbohrungen 103 fluchten mit Gewindebohrungen und gegebenenfalls Gewindedomen auf Seiten der Garraumwand. Nicht dargestellte Schraubbolzen durchgreifen die Durchtrittsbohrung 103 zum Erreichen der garraumwandseitigen Gewinde und halten die Montagehülse 101 und mit ihr die Gargeräteleuchte 100 insgesamt an der Garraumwandung.

Der Hülseninnenraum 104 der Montagehülse 101 ist garraumwandseitig durch eine Abdeckglas 105 geschlossen. Zwischen dem Montageflansch 102 und dem Abdeckglas 105 ist ein Ringelement 106 angeordnet. Dieses hat eine dichtende Wirkung und kann darüber hinaus eine hülsenlängsaxiale Vorspannung aufbringen, um das in die Montagehülse 101 eingeschraubte Abdeckglas 105 gegen unbeabsichtigtes Herausdrehen zu fixieren.

Für eine Schraubbefestigung des Abdeckglases 105 in der Montagehülse 101 verfügt das Abdeckglas 105 über einen mit Außengewinde 107 versehenen Gewindehals 108. Das Außengewinde 107 greift in Gewindegangabschnitte 109 ein, die in die Umfangswand 110 der Montagehülse 101 eingeprägt sind.

Sodann bildet die Montagehülse 101 an ihrem dem Abdeckglas 105 bzw. dem Montageflansch 102 abgewandten Ende Haltelaschen111 aus. Die Haltelaschen 111 sind längsaxial gerichtet und mit ihrem freien Enden radial nach innen weisend eingestellt.

Als Leuchtmittel 112 der Gargeräteleuchte 100 dient eine LED-Lichtquelle, die in Form einer Leiterplatte 113 ausgebildet ist, die eine nicht näher bezeichnete **LED** trägt und darüber hinaus mit Anschlussklemmen 114 zur Anbindung von Anschlussleitern 115 versehen ist. Die Anschlussleiter 115 dienen primär der Spannungsversorgung der LED, können jedoch auch bei Bedarf zur Übertragung von Steuersignalen vorgesehen sein.

Die Leiterplatte 113 ist auf einem Gegenlager 116, hier in Form eines Kühlkörpers, montiert. Der Kühlkörper 116 dient der Wärmeabfuhr der beim Betrieb der LED entstehenden Abwärme. Zur Befestigung der Leiterplatte 113 auf dem Kühlkörper 116 sind Steckbolzen 117 vorgesehen.

Ein Halteteil 118 nimmt an seinem der Montagehülse 101 abgewandten Ende den Kühlkörper 116 mit darauf angeordneter Leiterplatte 113 über Haltearm 119 auf. Dabei wird der Kühlkörper 116 vorzugsweisen an den Haltearmen 119 verrastet. Zusätzlich kann dieser über ein Sicherungselement 120, beispielsweise in Form einer Schraube, am Halteteil 118 festgelegt sein.

Das Halteteil 118 trägt darüber hinaus in der hier dargestellten Ausführungsform ein Optikelement 121, beispielsweise eine Linse, die im Strahlengang der Licht emittierenden LED der Leiterplatte 113 angeordnet ist und das emittierte Licht in im Sinne einer optimalen Lichteinspeisung in den Garraum richtet. Das Optikelement 121 ist in einem Haltering 122 angeordnet. Dieser Haltering 122 sorgt für den korrekten Abstand zwischen Optikelement 121 und LED. Darüber hinaus kann der Haltering 122 auch als Reflektor dienen, um von der LED emittiertes Streulicht dem Optikelement 121 zuzuführen und so für die Garraumausleuchtung nutzbar zu machen.

Das Halteteil 118 ist im Übrigen von mehreren hülsenlängsaxial beabstandeten Ringscheiben 123 gebildet. Diese Ringscheiben 123 bilden zum einen jeweils einen Hitzeschild, der Strahlungswärme, welche aus dem Garraum durch die Montagehülse 101 hindurch in Richtung der Lichtquelle 112 wirkt, zu dämpfen. Darüber hinaus erlauben die radialen Zwischenräume 124 zwischen den Ringschreiben 123 es, einen Luftstrom durchzuleiten, der der Wärmeabfuhr und somit der Kühlung und dem Schutz der LED-Lichtquelle 112 dient.

Schließlich umfasst die Gargeräteleuchte 100 eine Mikrowellenfalle in Form eines gitterartigen Sperrelementes 125. Dieses ist in Form einer im Wesentlichen kreisförmigen Scheibe ausgeführt, die perforiert ist. Der Scheibe entspringen an ihren Rändern Zentriermittel 126 in Form von axial gerichteten Federrippen, die minimal radial nach außen ausgestellt sind. Diese stützen sich bei der Montage des Sperrelementes 125 in der Montagehülse 101 innenumfänglich an der Umfangswand 110 ab und zentrieren das Sperrelement 125 innerhalb der Montagehülse 101.

Schließlich ist noch darauf hinzuweisen, dass das Halteteil 118 Steckaufnahmen 127 ausbildet, die zur Aufnahme der Haltelaschen 111 vorgesehen sind, wobei jede Steckaufnahme 127 eine Rastnase 128 aufweisen kann, die sichernd in eine nicht dargestellte Rastöffnung der Haltelasche 111 eingreift.

Die Perspektivansicht gemäß Fig. 1b zeigt die gerade beschriebene Gargeräteleuchte 100 in zusammengesetzter Form. Man sieht hier deutlich, wie das Abdeckglas 105 an der Montagehülse 101 festgelegt ist. Dabei ist das Ringelement 106 zwischen dem Abdeckglas 105 und dem Montageflansch 102 angeordnet.

Das Halteteil 118 trägt auf seiner dem Abdeckglas 105 abgewandten Seite den mit der Leiterplatte 113 versehenen Kühlkörper 116 mit seinen Haltearmen 119.

Die Haltelaschen 111 sitzen in der Steckaufnahme 127 des Halteteils 118 ein und legen so das Halteteil 118 an der Montagehülse 101 fest.

Die so vormontierte Gargeräteleuchte 100 kann dann beim Gargerätehersteller im Gargeräte endmontiert werden.

Fig. 2 zeigt eine Ansicht von oben auf die Gargeräteleuchte 100, wobei das Abdeckglas 105 ausgeblendet ist. Man sieht deshalb das ringförmige Sperrelement 125 in Form einer perforierten Scheibe, wie es zentriert im Hülseninnenraum 104 angeordnet ist. Sichtbar ist auch, dass durch die Zentrierung sichergestellt ist, dass das für die Montage erforderliche Passungsspiel in Form von Umfangsspaltabschnitten 129 ringsum in etwa gleich bemessen ist. Dabei ist der durch jeden Umfangsspaltabschnitt 129 hervorgerufene Abstand zwischen der Umfangswand 110 der Montagehülse 101 und dem Sperrelement 125 in seiner radialen Tiefe nicht größer als der Durchmesser der Perforationslöcher des Sperrelementes 125. Es ist somit sichergestellt, dass in Axialrichtung keine Mikrowellenstrahlung durch die Montagehülse 101 nach außen dringen kann.

Fig. 3 zeigt noch einmal eine Seitenansicht der Gargeräteleuchte 100. Dieser ist noch einmal zu entnehmen, wie die Gewindegangabschnitte 109 in die Umfangswand 110 der Montagehülse 101 eingeprägt sind. Sichtbar ist auch, dass die Haltelaschen 111 der Montagehülse 101 in den Steckaufnahmen 127 des Halteteils 118 einsitzen.

Fig. 4 zeigt eine Schnittansicht der Gargeräteleuchte 100 entlang der Schnittlinie IV-IV in Fig. 3. Dieser Darstellung entnimmt man zunächst das Zusammenwirken der Gewindegangabschnitte 109 auf Seiten der Montagehülse 101 und des Außengewindes 107 des Abdeckglases 105. Eine besondere Aufmerksamkeit ist hier jedoch auf das Sperrelement 125 zu richten. Man erkennt anhand dieser Zeichnung, dass das Sperrelement 125 auf dem Halteteil 118 aufsitzt und zwar in der Form, dass die Zentriermittel 126 auch dazu dienen, das Sperrelement 125 auf dem Halteteil 118 zu halten, bevorzugt dort aufzurasten. Dies hat zunächst Montagevorteile. Das auf dem Halteteil 118 aufsitzende Sperrelement 125 kann somit gemeinsam mit dem Halteteil 118 an der Montagehülse 101 festgelegt werden. Das Halteteil 118 taucht mit seinem Abdeckglas 105 nahen Endabschnitt zumindest minimal in den Hülseninnenraum 104 ein. Auf diese Weise wird das Sperrelement 125 streng horizontal bzw. quer zur Hülsenlängsachse in den Hülseninnenraum 104 eingebracht, sodass eine korrekte Montagelage gewährleistet ist.

Sichtbar ist hier auch, wie der Kühlkörper 116 durch das Sicherungselement 120 im Halteteil 118 festgelegt ist. Das Halteteil 118 bildet hierzu einen Sicherungsdom 130 aus, der sich in Gegenrichtung zum Abdeckglas 105 erstreckt. Ersichtlich ist darüber hinaus, wie der Kühlkörper 116 von einem Rastvorsprung 131 eines Haltearms 119 hintergriffen wird.

Sichtbar ist darüber hinaus auch, dass die Rastnasen 128 der Steckaufnahmen 127 in die Haltelaschen 111 der Montagehülse 101 sichernd eingreifen.

Schließlich ist zu erkennen, wie das Optikelement 121 im Haltering 122 einsitzt und wie der Haltering 122 das Optikelement 121 korrekt beabstandet zur Leiterplatte 113 bzw. zum Leuchtmittel 112 anordnet. Dieser Darstellung kann man auch gut entnehmen, dass bei entsprechender Verspiegelung der Innenflächen 132 der Haltering 122 als Reflektor dienen kann.

Fig. 5 zeigt eine weitere Seitenansicht der Gargeräteleuchte 100. Diese ist gegenüber der Darstellung nach Fig. 3 um etwa 90 Grad gedreht.

Die Figuren 5 und 6 zeigen die zu den Figuren 3 und 4 bereits beschriebenen Sachverhalte aus einer entsprechend veränderten Perspektive. Insbesondere kann man der Fig. 6 die Befestigung der Leiterplatte 113 mittels der Steckbolzen 117 am Kühlkörper 116 entnehmen.

Die Figuren 7 bis 13 zeigen eine insgesamt mit der Bezugsziffer 200 versehene Gargeräteleuchte als zweites Ausführungsbeispiel der Erfindung.

Die zweite und als Erfindung beanspruchte Gargeräteleuchte 200 ist zunächst in Figur 7 in Form einer Explosionsdarstellung gezeigt und verfügt ebenfalls über eine Montagehülse 201, die der Anordnung der Gargeräteleuchte 200 in der Ausnehmung einer Garraumwandung eines Gargerätes dient.

Die Gargeräteleuchte 200 ist in wesentlichen Bestandteilen dem Grunde nach identisch bzw. gleichwirkend zur Gargeräteleuchte 100 der ersten Ausführungsform aufgebaut, was im Folgenden kurz dargestellt wird.

Auch die Montagehülse 201 verfügt über einen Montageflansch 202 und bildet einen Hülseninnenraum 204 aus. Das Abdeckglas 205 verfügt über einen Gewindehals 208 mit einem Außengewinde 207. Eine Umfangswand 210 der Montagehülse 201 bildet Haltelaschen 211 aus. Diese sind an dem Montageflansch 202 abgewandten Ende der Montagehülse 201 angeordnet und erstrecken sich vom Montageflansch 202 weg in längsaxiale Richtung, wobei die Haltelaschen 211 leicht radial nach innen abgestellt sind.

Ein Leuchtmittel 212 in Form einer Leiterplatte 213 mit darauf aufgesetzter und nicht besonders bezeichneter **LED** ist auch bei der zweiten Ausführungsform der Gargeräteleuchte 200 vorhanden. Auch hier verfügt die Leiterplatte 213 über Anschlussklemmen 214, welche der Anbindung von Anschlussleitern 215 dienen. Diese Anschlussleiter 215 dienen zum einen der Elektrizitätsversorgung des Leuchtmittels 212, können jedoch bei Bedarf auch zur Übertragung von Steuersignalen dienen

Die Leiterplatte 213 ist auch hier mittels Steckbolzen 217 auf einem Gegenlager 216 in Form eines Kühlkörpers befestigt.

Der Kühlkörper 216 selbst ist am dem Abdeckglas 205 abgewandten Ende eines Halteteils 218 angeordnet und wird von dort vorhandenen Haltearmen 219 festgelegt. Dabei können auch hier die Haltearme 219 auf dem Kühlkörper 216 verrasten. Es ist jedoch auch hier möglich und beim zweiten Ausführungsbeispiel konkret vorgesehen, ein Sicherungselement 220 zur zusätzlichen Verankerung des Kühlkörpers 216 am Halteteil 218 zu nutzen.

Auch bei der zweiten Ausführungsform der Gargeräteleuchte 200 ist vorgesehen, ein Optikelement 221_in dem Strahlengang des vom Leuchtmittel 212 imitierten Lichtes anzuordnen, um dieses unter Maximierung der Lichtausbeute für eine Optimierung der Ausleuchtung des Garraumes zu richten, beispielsweise insbesondere zu sammeln. Das Optikelement 221 wird auch hier in einem Haltering 222 gelagert, der gleichzeitig das Optikelement 221 mit dem korrekten Maß von der LED beabstandet. Dabei kann auch hier der Haltering 222 zusätzlich als Reflektor ausgebildet sein und Streulicht in Richtung Optikelement 221 und somit in Richtung Garraum reflektieren.

Das Halteteil 218 verfügt auch beim zweiten Ausführungsbeispiel der Erfindung über mehrere Ringscheiben 223, die mit axialabstand zueinander angeordnet sind, sodass zwischen den Ringscheiben 223 Zwischenräume 224 entstehen. Der zentrale Ringraum eines jeden Halteringes 223 ermöglicht es, dass das von der **LED** imitierte Licht durch das Halteteil 218 hindurch in Richtung Garraum gelangt.

Das Halteteil 218 verfügt über Steckaufnahmen 227, die auch hier mit der optionalen Rastnase 228 versehen sind und der Aufnahme der Haltelaschen 211 dienen. Bei den Darstellungen der zweiten Ausführungsform ist erkennbar, dass die Haltelaschen 211 mit einer Rastöffnung 233 versehen sind, in welche die Rastnasen 228 zur Sicherung des Halteteils 218 an der Montagehülse 201 dienen.

Figur 7 zeigt auch ein scheibenförmiges Sperrelement 225, welches als Mikrowellenfalle dient und für einen Lichtdurchtritt mittels einer Vielzahl kleiner Durchbrechungen perforiert ist. Auch in dieser Ausführungsform verfügt das Sperrelement 225 über Zentriermittel 226. Diese sind auch hier als im wesentlichen axialgerichtete Federlaschen ausgeformt. Abweichend von der ersten Ausführungsform verfügt das Sperrelement 225 hier exemplarisch über eine Befestigungslasche 234, an welcher ein Flachstecker 235 elektrisch leitend anbringbar ist. Der Flachstecker 234 kann beispielweise angeschweißt, angelötet oder mechanisch an der Befestigungslache festgesetzt werden. Mittels dieses Flachsteckers 235 ist es möglich, über ein Ableitkabel eine elektrische Verbindung zu einem Gegenstecker auf Seiten der Garraumwand eine elektrisch leitende Verbindung herzustellen, um die Energie von auf das Sperrelement 225 auftreffenden Mikrowellen neutralisieren zu können.

Ersichtliche Abweichungen gibt es im Detail jedoch insbesondere zunächst auf Seiten der Montagehülse 201. Die Montagehülse 201 verfügt über Rastflügel 236, die aus der Umfangswand 210 radial nach außen ausgeklinkt sind. Bei der Montage der Gargeräteleuchte 200 im Ausschnitt einer Garraumwand wird diese vom Garraum nach außen hin in die Garraumwandausnehmung eingesteckt. Die Einsteckbewegung endet, wenn der Montageflansch 202 innenseitig an der Garraumwand anliegt. Während des Einsteckvorgangs gleiten die Rastflügel 236 am Ausschnitt ab und Hintergreifen nach dem Durchtauchen des Ausschnitts der Garraumwand selbige, sodass die Garraumwand zwischen den Rastflügeln 236 und dem Montageflansch 202 zur Anordnung kommt und auf diese Weise die Gargeräteleuchte 200 sicher gehalten ist.

Ein von der Umfangswand 210 ausgebildeter Kodiersteg 237 erlaubt eine sichere und definierte Relativausrichtung der Gargeräteleuchte 200 zum Wandausschnitt
Bei der zweiten Ausführungsform der Erfindung, der Gargeräteleuchte 200, ist zudem eine Innenhülse 238 vorgesehen. Diese Innenhülse 238 ist in ihrem Durchmesser kleiner bemessen als die Montagehülse 201. Die Innenhülse 238 verfügt über eine Hülsenwand 239. In diese Hülsenwand 239 sind Gewindegangabschnitte 209 eingeprägt. Diese wirken mit dem Außengewinde 207 des Abdeckglases 205 zusammen, so dass das Abdeckglas 205 zur Festlegung in die Innenhülse 238 eingeschraubt werden kann.

Die Innenhülse 238 verfügt über einen Auflageflansch 240, der an ihrem dem Abdeckglas 205 nahen Ende ausgebildet ist. Der Auflageflansch 240 bedeckt einen zwischen Innenhülse 238 und Montagehülse 201 bestehenden Ringraum 244, sodass Mikrowellenstrahlung sicher vom Eintritt in den Ringraum 244 abgehalten wird.

Zur Verankerung der Innenhülse 238 in der Montagehülse 201 verfügt die Innenhülse 238 über Rastlappen 241. Diese sind aus der Hülsenwand 239 ausgestellt. Dabei sind die Rastlappen 241 mit ihrem Abdeckglas 205 fernen Ende an der Hülsenwand 239 angebunden, wohingegen das Abdeckglas 205 nahe Ende der Rastlappen 241 frei und radial nach außen ausgestellt ist.

Figur 8 zeigt eine perspektivische Ansicht der Gargeräteleuchte 200 in zusammengesetzter Form. Das Abdeckglas 205 ist in die Innenhülse 238 eingeschraubt, wobei das Außengewinde 207 in die Gewindegangabschnitte 209 der Innenhülse 238 eingreift.

Das Sperrelement 225 ist in einer später noch zu beschreibenden Weise in der Montagehülse 201 angeordnet. Auch das Halteteil 218 ist an der Montagehülse 201 angebunden, indem die Haltelaschen 211 in die Steckaufnahmen 227 des Halteteils 218 eingreifen. Da, wie schon ausgeführt, die Baugruppe aus Halteteil 218, Leuchtmittel 212 und Kühlkörper 216 identisch zur ersten Ausführungsform ausgebildet ist, wird hier auf die vorherigen Ausführungen verwiesen.

Figur 8 zeigt im Unterschied zur ersten Ausführungsform jedoch zum einen, dass der vorerwähnte Flachstecker 235, welcher in dieser Ausführungsform vom Sperrelement 225 elektrisch leitend angebunden ist, abdeckglasfern aus der Montagehülse 201 herausgeführt ist, um einen elektrischen Leiter anschlagen zu können.

Figur 8 zeigt darüber hinaus, wie die Montagehülse 201 und die Innenhülse 238 im Hinblick auf die Rastflügel 236 zusammenwirken. Es ist bereits oben erwähnt worden und aus Figur 8 auch ersichtlich, dass durch das Ausstellen der Rastflügel 236 aus der Umfangswand 210 der Montagehülse 201 in der Umfangswand 210 Durchbrechungen 242 entstehen. Die Innenhülse 238 ist derart in der Montagehülse 201 angeordnet, dass sie diese Durchbrechungen 242 abdeckt. Folglich können durch das Abdeckglas 205 eindringende Mikrowellen nicht durch die Durchbrechungen 242 austreten.

Figur 9 der zweiten Ausführungsform ist die analoge Darstellung zu Figur 2 der ersten Ausführungsform. Auch hier ist eine Ansicht von oben auf die Gargeräteleuchte 200 dargestellt, wobei hier im wesentlichen identische Sachverhalte zur Figur 2 bzw. zum ersten Ausführungsbeispiel gezeigt sind. Erkennbar ist das im Innenhülsenraum 243 angeordnete Sperrelement 225 in Form einer durch eine Vielzahl von Löchern perforierten Scheibe. Von der Innenhülse 238 ist in dieser Ansicht insbesondere der Auflageflansch 240 zu sehen, welcher den Montageflansch 202 der Montagehülse 201 überdeckt. Im Übrigen ist hier die Funktion der Zentriermittel 226 ersichtlich, welche das Sperrelement 225 zentriert im Innenhülsenraum 243 halten. Auf diese Weise wird das für die Montage des Sperrelementes erforderliche Passungs- bzw. Montagespiel und die daraus resultierenden Umfangsspaltabschnitte 229 auf ein Maß reduziert, welches nicht größer ist als der Durchmesser der Perforationslöcher. Auf diese Weise wird sicher vermieden, dass Mikrowellenstrahlung durch die Umfangsspaltabschnitte 229 aus dem Innenhülsenraum 243 axial in die Außenumgebung verlässt.

Die Seitenansicht der Gargeräteleuchte 200 der zweiten Ausführungsform in Figur 10 hat ihr Pendant in Figur 3 der ersten Ausführungsform. Ergänzend zum dort Beschriebenen ist hier insbesondere noch einmal dargestellt, wie der Flachstecker 235 aus dem Hülseninnenraum 204 der Montagehülse 201 herausgeführt ist. Auch die verriegelnde Wirkung der Rastnase 228 in der Steckaufnahme 227 zur Festlegung des Haltearmes 229 ist hier gut erkennbar.

Figur 11 zeigt eine Schnittansicht gemäß Schnittlinie XI in Figur 10. Dieser ist der prinzipielle Aufbau der Gargeräteleuchte 200 in zusammengesetzter Form zu entnehmen. Dieser ist weitgehend deckungsgleich bei der ersten Ausführungsform und dort der Figur 4, soweit es die Bauteile unterhalb der Montagehülse 201, also die am Abdeckglas fernen Ende der Montagehülse 201 angeordneten Bauteile anbelangt. Insoweit wird auf das zu Figur 4 gesagte verwiesen.

Aus Figur 11 wird aber insbesondere das Zusammenwirken von Montagehülse 201 und Innenhülse 238 noch einmal ersichtlich. Zu sehen ist, dass die Innenhülse 238 im Hülseninnenraum 204 der Montagehülse 201 angeordnet und konzentrisch gehalten ist. Der Auflageflansch 240 überdeckt den Montageflansch 202 und deckt somit den zwischen Montagehülse 201 und Innenhülse 238 zwangsläufig vorhanden Ringraum 244 gegenüber dem Garraum (nicht dargestellt) ab. Ein Eindringen von Mikrowellenstrahlung in diesen Ringraum 244 und somit ein möglicher axialer Durchtritt von Mikrowellenstrahlung in die Außenumgebung ist somit sicher verhindert.

Es ist nicht zwingend erforderlich, jedoch vorteilhaft, wenn - wie hier - die Innenhülse 238 in der Montagehülse 201 verrastet. Dies erleichtert die Anordnung der Innenhülse 238 in der Montagehülse 201 erheblich. Hierzu dienen die bereits vorbeschriebenen Rastlappen 241.

Da auch die Rastlappen 241, ausgestellt aus der Hülsenwand 239, Durchbrechungen in die Hülsenwand 239 einbringen, wurde zunächst die spezielle Anordnung der Rastlappen 241 mit ihrem Abdeckglas fernen angebundenen Ende und Abdeckglas 205 nahe ausgestellten Ende gewählt. Auftreffende Mikrowellenstrahlung wird auf diese Weise zurück in Richtung Garraum reflektiert bzw. durch eine elektrische Ableitung absorbiert. Sofern Mikrowellenstrahlung durch die Durchbrechungen der Hülsenwand 239 austritt, so kann sie allenfalls in den Ringraum 244 eintreten und wird dort beim Auftreffen auf die Montagehülse 201 absorbiert. Um einen radialen Austritt von Mikrowellenstrahlung aus den Anordnung von Montagehülse 201 und Innenhülse 238 sicher zu verhindern, sind die Durchbrechungen der Hülsenwand 239 in jeden Fall ausreichend versetzt zu den Durchbrechungen der Umfangswand 210 der Montagehülse 201 angeordnet.

Zu sehen ist in Figur 11 ferner, wie das Abdeckglas 205 in der Innenhülse 238 gehalten ist, wobei die in analoger Weise zur Anordnung des Abdeckglases 105 in der Montagehülse 101 der ersten Ausführungsform erfolgt.

Figur 12 zeigt nunmehr eine zweite Seitenansicht der Gargeräteleuchte 200. Das Pendant zu Figur 12 ist die Figur 5 zum ersten Ausführungsbeispiel. Insoweit gilt das dort ausgeführte im Wesentlichen identisch oder analog zu Figur 12. Insofern wird auf die vorherigen Ausführungen verwiesen. Hinsichtlich der spezifischen Bauteile der zweiten Ausführungsform wird auf die Beschreibung zu Figur 10 verwiesen.

Figur 13 zeigt eine Schnittansicht gemäß Schnittlinie XIII in Figur 12. Das Pendant zu Figur 13 ist die Figur 6 der ersten Ausführungsform. Soweit nicht spezifische Bauteile der Gargeräteleuchte 200 nach zweiter Ausführungsform dargestellt sind, gilt also das zu Figur 6 ausgeführte.

Insbesondere ist aber - auch in Zusammenschau mit Figur 11 - hier auf die Anordnung des Sperrelementes 225 der Gargeräteleuchte 200 hinzuweisen. Das Sperrelement 225 der Gargeräteleuchte 200 sitzt am Abdeckglas fernen Ende der Innenhülse 238 an, die somit einen Montageendanschlag für das Sperrelement 225 darstellt. Das Sperrelement 225 ist zwischen dem Abdeckglas 205 fernen Ende der Innenhülse 238 und dem Abdeckglas 205 nahen Ende des Halteteils 218 gelagert.

Die Zentriermittel 226 stützen sich - abweichend vom ersten Ausführungsbeispiel - nicht innenumfänglich an der Hülsenwand 239 bzw. der Umfangswand 210 ab. Stattdessen sitzen die Zentriermittel 226 außenumfänglich auf der Hülsenwand 239 der Innenhülse 238 auf. Sie halten das Sperrelement 225 dort wenigstens reibschlüssig, ein Formschluss ist durchaus vorstellbar.

Wurde zum ersten Ausführungsbeispiel, der Gargeräteleuchte 100, vorgeschlagen, dass Sperrelement 125 auf dem Halteteil 118 vorzumontieren, ist es bei der Gargeräteleuchte 200 nach zweiter Ausführungsform vorgeschlagen, eine Vormontage des Sperrelementes 225 auf der Innenhülse 238 vorzunehmen. Somit wird zur Leuchtenmontage die Innenhülse 238 samt Sperrelement 225 in die Montagehülse 201 eingesetzt. Das Halteteil 218 wird in Gegenrichtung von der dem Abdeckglas 205 fernen Seite her auf das dem Abdeckglas 205 fernen Ende der Montagehülse 201 aufgesetzt, sodass auf diese Weise das Sperrelement 225 sicher zwischen dem Halteteil 218 und der Innenhülse 238 angeordnet ist.

Die zweite Ausführungsform kann auf eine Innenhülse 238 verzichten, wenn die durch das Ausstellen der Rastflügel 236 entstehenden Wandungsspalte eng genug gehalten werden. Ein Austritt von Mikrowellenstrahlung kann dann auch ohne Innenhülse 238 sicher vermieden werden. Die Festlegung des Halteteils 218 und des Sperrelementes 225 sowie des Abdeckglases 205 erfolgt dann analog zur ersten Ausführungsform.

Zusammenfassend wurden zwei Ausführungsbeispiele von Gargerätenleuchten 100, 200 vorgestellt, die die folgenden, wesentlichen Vorteile für Gargerätehersteller bieten.

Die Gargerätehersteller können die Leuchten 100, 200 für Mikrowellengargeräte oder Kombinationsgargeräte mit der Mikrowellengarfunktion nutzen, da ein wirksames Sperrelement und eine geschickte Leuchtenkonstruktion den Austritt von Mikrowellenstrahlung aus dem Garraum sicher verhindert. Hierzu trägt bei der zweiten Ausführungsform unter anderem auch der Auflageflansch 240 der Innenhülse 238 bei. Dabei ist in jedem Fall eine sichere und zentrierte Halterung des Sperrelementes 125, 225 in der Gargeräteleuchte 100, 200 gewährleistet.

Die Gargeräteleuchte 100, 200 eignet sich vom Aufbau her zur Montage in Garraumwandausschnitten für herkömmliche Leuchtmittel, nutzt jedoch selbst ein LED-Leuchtmittel 112, 212. Insofern adaptieren die Gargeräteleuchten 100, 200 bestehende Bauteilstrukturen auf moderne LED-Leuchtmittel. Dabei werden für die Verankerung der Gargeräteleuchte 100, 200 vorteilhafte Befestigungstechniken genutzt, die bislang lediglich bei Gargeräteleuchten mit herkömmlichen Leuchtmitteln 112, 212 genutzt wurden.

Dennoch schaffen es beide Ausführungsbeispiele der Gargeräteleuchten 100, 200 auch die Anforderungen von LED-Leuchtmitteln zu erfüllen, insbesondere diese vor der potentiellen schädlichen Wärmeabstrahlung des Garraumes sicher zu schützen. Hierzu wird das LED-Leuchtmittel 112, 2012 außerhalb der Montagehülse 201, insbesondere an deren dem Abdeckglas 105, 205 fernen Ende angeordnet. Dies beabstandet das LED-Leuchtmittel 112, 212 nicht nur vom Garraum. Es lagert das LED-Leuchtmittel 112 ,212 auch außerhalb des Hülsenkörpers, in welchem sich im Zweifel ein Wärmestau ergibt. Die Verwendung eines Halteteils 118, 218 ermöglicht die Lagerung der Leuchtmittel 112, 212 außerhalb der Montagehülse 201.

Dabei greift die Anmelderin auf ein spezielles Halteteil zurück, welches neben der vorteilhaften Anordnung der Leuchtmittel 112, 212 außerhalb der Montagehülse 201 auch eine vorteilhafte Belüftung durch Zwischenräume 224, 124 sowie einen Schutz vor Hitzestrahlung über Ringscheiben 123, 223 gewährleistet.

**BEZUGSZEICHENLISTE**

| | | | |
|---|---|---|---|
| 100 | Gargeräteleuchte | 128 | Rastnase |
| 101 | Montagehülse | 129 | Umfangsspaltabschnitt |
| 102 | Montageflansch | 130 | Sicherungsdom |
| 103 | Durchtrittsbohrungen | 131 | Rastvorsprung |
| 104 | Hülseninnenraum | 132 | Innenfläche |
| 105 | Abdeckglas | | |
| 106 | Ringelement | | |
| 107 | Außengewinde | | |
| 108 | Gewindehals | | |
| 109 | Gewindegangabschnitt | | |
| 110 | Umfangswand v. 101 | | |
| 111 | Haltelasche | | |
| 112 | Leuchtmittel | | |
| 113 | Leiterplatte | | |
| 114 | Anschlussklemme | | |
| 115 | Anschlussleiter | | |
| 116 | Gegenlager/Kühlkörper | | |
| 117 | Steckbolzen | | |
| 118 | Halteteil | | |
| 119 | Haltearm | | |
| 120 | Sicherungselement | | |
| 121 | Optikelement | | |
| 122 | Haltering | | |
| 123 | Ringscheibe | | |
| 124 | Zwischenraum | | |
| 125 | Sperrelement | | |
| 126 | Zentriermittel | | |
| 127 | Steckaufnahme | | |

**BEZUGSZEICHENLISTE**

| | | | |
|---|---|---|---|
| 200 | Gargeräteleuchte | 228 | Rastnase |
| 201 | Montagehülse | 229 | Umfangsspaltabschnitt |
| 202 | Montageflansch | 230 | Sicherungsdom |
| 204 | Hülseninnenraum | 231 | Rastvorsprung |
| 205 | Abdeckglas | 232 | Innenfläche |
| 207 | Außengewinde | 233 | Rastöffnung v. 211 |
| 208 | Gewindehals | 234 | Befestigungslasche |
| 209 | Gewindegangabschnitt | 235 | Flachstecker |
| 210 | Umfangswand v. 201 | 236 | Rastflügel v. 201 |
| 211 | Haltelasche | 237 | Kodiersteg |
| 212 | Leuchtmittel | 238 | Innenhülse |
| 213 | Leiterplatte | 239 | Hülsenwand |
| 214 | Anschlussklemme | 240 | Auflageflansch |
| 215 | Anschlussleiter | 241 | Rastlappen |
| 216 | Gegenlager/Kühlkörper | 242 | Durchbrechung |
| 217 | Steckbolzen | 243 | Innenhülsenraum |
| 218 | Halteteil | 244 | Ringraum |
| 219 | Haltearm | | |
| 220 | Sicherungselement | | |
| 221 | Optikelement | | |
| 222 | Haltering | | |
| 223 | Ringscheibe | | |
| 224 | Zwischenraum | | |
| 225 | Sperrelement | | |
| 226 | Zentriermittel | | |
| 227 | Steckaufnahme | | |

## Patentansprüche

1. Gargeräteleuchte (200) für Gargeräte mit Mikrowellengarfunktion, insbesondere für ein Kombinationsgargerät,
- mit einer Montagehülse (201), mittels derer die Gargeräteleuchte (200) in einer Ausnehmung einer Gargerätewand gehalten ist,
- mit einer LED-Lichtquelle (212), die an der Montagehülse (201) angeordnet ist und deren Licht durch einen Zylinderraum der Montagehülse (201) hindurch in einen Garraum des Gargerätes eingespeist wird,
- mit einer Mikrowellenfalle in Form eines gitterartigen Sperrelementes (225), welches einen Durchtritt von Mikrowellenstrahlung aus dem Garraum durch den Zylinderraum der Montagehülse (201) hindurch in einen Außenbereich des Gargerätes verhindert,
- mit einer transluzenten Abdeckung (205), welche an einem axialen Ende an der Montagehülse (201) angeordnet ist und welche den Eintritt von Gardünsten in den Zylinderraum der Montagehülse (201) verhindert, **dadurch gekennzeichnet, dass** die Montagehülse (201) mit einem Montageflansch (202) und mit aus Ihrer Umfangswand ausgestellten Rastflügeln (236) zur Verrastung an einer Garraumwandung versehen ist.

2. Gargeräteleuchte (200) nach Anspruch 1, **dadurch gekennzeichnet, dass**
- die LED-Lichtquelle (212) auf einem Halteteil (218) montiert ist,
- das Halteteil (218) an dem der Abdeckung (205) abgewandten Axialende der Montagehülse (201) angeordnet ist,
- die LED-Lichtquelle (212) dem der Abdeckung (205) abgewandten Axialende der Montagehülse (201) in Lichteinspeiserichtung vorgeordnet ist.

3. Gargeräteleuchte (200) nach Anspruch 1 oder 2, **dadurch gekennzeichnet, dass** das Sperrelement (215) innerhalb der Montagehülse (201) angeordnet und elektrisch leitend mit der Montagehülse (201) verbunden ist.

4. Gargeräteleuchte (200) nach einem der Ansprüche 1 bis 3, **dadurch gekennzeichnet, dass** das Sperrelement (215) Zentriermittel (216) aufweist, die das Sperrelement (225) zentriert innerhalb der Montagehülse (201) ausrichten.

5. Gargeräteleuchte (200) nach Anspruch 4, **dadurch gekennzeichnet, dass** die Zentriermittel (216) als außenumfänglich am Sperrelement (225) angeordnete, einstückig-stoffschlüssig am Sperrelement (225) angebundene Zentrierfedern ausgebildet sind.

6. Gargeräteleuchte (200) nach einem der vorhergehenden Ansprüche, **dadurch gekennzeichnet, dass** das Sperrelement (225) mit einem Steckanschluss (235) zur elektrisch leitenden Verbindung mit einer Garraumwand versehen ist.

7. Gargeräteleuchte (200) nach Anspruch 1, **dadurch gekennzeichnet, dass** die Montagehülse (201) mit einer Innenhülse (238) versehen ist, welche die durch das Ausstellen der Rastflügel (236) bedingten Öffnungen der Umfangswand der Montagehülse (201) verdeckt.

8. Gargeräteleuchte (200) nach Anspruch 7, **dadurch gekennzeichnet, dass** die Innenhülse (238) ihrerseits aus der Innenhülsenumfangswand (239) ausgestellte Rastlappen (241) aufweist, mittels derer die Innenhülse (238) in der Montagehülse (201) verrastet.

9. Gargeräteleuchte (200) nach Anspruch 8, **dadurch gekennzeichnet, dass** die Rastlappen (241) ein freies, in Richtung der transluzenten Abdeckung (205) weisendes Rastende und ein der Abdeckung (205) abgewandtes Anbindungsende aufweisen, mit welchem Sie an der Innenhülsenumfangswand (239) gehalten sind.

10. Gargeräteleuchte (200) nach Anspruch 8 und 9, **dadurch gekennzeichnet, dass** die Rastlappen (241) der Innenhülse (238) und die Rastflügel (236) der Montagehülse (201) zueinander umfangsversetzt angeordnet sind, um ein Fluchten von Umfangswanddurchbrüchen der Innenhülse (238) und der Montagehülse (201) zu vermeiden.

11. Gargeräteleuchte (200) nach einem der Ansprüche 8 bis 10, **dadurch gekennzeichnet, dass** der Montageanschlag von dem der LED-Lichtquelle (212) nahen Hülsenende der Innenhülse (238) gebildet ist.

12. Gargeräteleuchte (200) nach Anspruch 6 und 11, **dadurch gekennzeichnet, dass** die Zentrierfedern die Innenhülsenumfangswand (239) umgreifen.

13. Gargeräteleuchte (200) nach Anspruch 1 und 7, **dadurch gekennzeichnet, dass** die Innenhülse (238) an ihrem der transluzenten Abdeckung (205) nahen Ende einen Halteflansch ausbildet, der auf dem Montageflansch (202) aufliegt.

## Claims

1. Cooking appliance light (200) for cooking appliances
- with a microwave cooking function, in particular for a combination cooking appliance, comprising a mounting sleeve (201) by means of which the cooking appliance light (200) is held in a recess in a wall of the cooking appliance,
- with an LED light source (212) arranged on the mounting sleeve (201), the light from which passes through a cylindrical space of the mounting sleeve (201) into a cooking chamber of the cooking appliance,
- with a microwave trap in the form of a grid-like barrier element (225), which prevents microwave radiation from passing from the cooking chamber through the cylindrical space of the mounting sleeve (201) into an external area of the cooking appliance,
- with a translucent cover (205) which is arranged at one axial end on the mounting sleeve (201) and which prevents cooking vapours from entering the cylindrical space of the mounting sleeve (201),
**characterised in that** the mounting sleeve (201) comprises a mounting flange (202) and protrusions extending from its circumferential wall locking tabs (236) for locking onto a cooking chamber wall.

2. Cooking appliance light (200) according to claim 1, **characterised in that**
- the LED light source (212) is mounted on a retaining part (218),
- the retaining part (218) is arranged at the axial end of the mounting sleeve (201) facing away from the cover (205),
- the LED light source (212) is positioned upstream of the axial end of the mounting sleeve (201) facing away from the cover (205) in the direction of light emission.

3. Cooking appliance light (200) according to claim 1 or 2, **characterised in that** the locking element (215) is located within the mounting sleeve (201) and is electrically conductively connected to the mounting sleeve (201).

4. Cooking appliance light (200) according to any one of claims 1 to 3, **characterised in that** the locking element (215) comprises centring means (216) which align the locking element (225) centrally within the mounting sleeve (201).

5. Cooking appliance light (200) according to claim 4, **characterised in that** the centring means (216) are designed as centring springs arranged on the outer circumference of the locking element (225) and integrally connected to the locking element (225) by material bonding.

6. Cooking appliance light (200) according to any of the preceding claims, **characterised in that** the locking element (225) is provided with a plug connection (235) for electrically conductive connection to a cooking chamber wall.

7. Cooking appliance light (200) according to claim 1, **characterised in that** the mounting sleeve (201) is provided with an inner sleeve (238) which covers the openings in the circumferential wall of the mounting sleeve (201) caused by the extension of the locking wings (236).

8. Cooking appliance light (200) according to claim 7, **characterised in that** the inner sleeve (238) in turn has locking tabs (241) projecting from the peripheral wall (239) of the inner sleeve, by means of which the inner sleeve (238) locks into the mounting sleeve (201).

9. Cooking appliance light (200) according to claim 8, **characterised in that** the locking tabs (241) have a free locking end facing towards the translucent cover (205) and a cover (205), by means of which they are held on the inner sleeve circumferential wall (239).

10. Cooking appliance light (200) according to claims 8 and 9, **characterised in that** the locking tabs (241) of the inner sleeve (238) and the locking wings (236) of the mounting sleeve (201) are arranged with a circumferential offset relative to one another in order to prevent the circumferential wall openings of the inner sleeve (238) and the mounting sleeve (201) from aligning.

11. Cooking appliance light (200) according to any one of claims 8 to 10, **characterised in that** the mounting stop is formed by the end of the inner sleeve (238) closest to the LED light source (212).

12. Cooking appliance light (200) according to claims 6 and 11, **characterised in that** the centring springs engage the peripheral wall of the inner sleeve (239).

13. Cooking appliance light (200) according to claims 1 and 7, **characterised in that** the inner sleeve (238) is attached at its end opposite the translucent 20 cover (205), which rests on the mounting flange (202).

## Revendications

1. Lampe pour appareil de cuisson (200) destinée à des appareils de cuisson dotés d'une fonction de cuisson par micro-ondes, en particulier pour un appareil de cuisson combiné, comportant une douille de montage (201) au moyen de laquelle la lampe pour appareil de cuisson (200) est maintenue dans un évidement d'une paroi de l'appareil de cuisson, comportant une source lumineuse à LED (212) qui est disposée sur la douille de montage (201) et dont la lumière traverse un espace cylindrique de la douille de montage (201) pour pénétrer dans une enceinte de cuisson de l'appareil de cuisson ,
- avec un piège à micro-ondes sous la forme d'un élément de blocage en forme de grille (225), qui empêche le passage du rayonnement micro-ondes provenant de la chambre de cuisson à travers l'espace cylindrique de la douille de montage (201) vers une zone extérieure de l'appareil de cuisson,
- avec un couvercle translucide (205) qui est disposé à une extrémité axiale de la douille de montage (201) et qui empêche l'entrée de vapeurs de cuisson dans l'espace cylindrique de la douille de montage (201), **caractérisé en ce que** la douille de montage (201) est pourvue d'une bride de montage (202) et de 20 ailettes d'encliquetage (236) destinées à s'encliqueter sur une paroi de l'enceinte de cuisson.

2. Lampe pour appareil de cuisson (200) selon la revendication 1, **caractérisée en ce que** la source lumineuse à LED (212) est montée sur une pièce de support (218),
- l'élément de fixation (218) est disposé à l'extrémité axiale de la douille de montage (201) opposée au couvercle (205),
- la source lumineuse à LED (212) est placée en amont, dans le sens d'émission de la lumière, de l'extrémité axiale de la douille de montage (201) opposée au couvercle (205).

3. Lampe pour appareil de cuisson (200) selon la revendication 1 ou 2, **caractérisée en ce que** l'élément de blocage (215) est situé à l'intérieur de la douille de montage (201) et est relié de manière électriquement conductrice à la douille de montage (201).

4. Lampe pour appareil de cuisson (200) selon l'une des revendications 1 à 3, **caractérisé en ce que** l'élément de blocage (215) comporte des moyens de centrage (216) qui alignent l'élément de blocage (225) de manière centrée à l'intérieur de la douille de montage (201).

5. Lampe pour appareil de cuisson (200) selon la revendication 4, **caractérisée en ce que en ce que** les moyens de centrage (216) sont réalisés sous la forme de ressorts de centrage disposés sur le pourtour extérieur de l'élément de blocage (225) et reliés d'un seul tenant par adhérence de matière à l'élément de blocage (225).

6. Lampe pour appareil de cuisson (200) selon l'une des revendications précédentes revendications précédentes, **caractérisée en ce que** l'élément de verrouillage (225) est muni d'un connecteur enfichable (235) destiné à la connexion électriquement conductrice avec une paroi de l'enceinte de cuisson.

7. Lampe pour appareil de cuisson (200) selon la revendication 1, **caractérisée en ce que en ce que** la douille de montage (201) est pourvue d'une douille intérieure (238) qui recouvre les ouvertures de la paroi périphérique de la douille de montage (201) résultant du déploiement des ailettes d'encliquetage (236).

8. Lampe pour appareil de cuisson (200) selon la revendication 7, **caractérisée en ce que caractérisé en ce que** la douille intérieure (238) comporte elle-même des pattes d'encliquetage (241) formées sur la paroi périphérique (239) de la douille intérieure, au moyen desquelles la douille intérieure (238) s'encliquette dans la douille de montage (201).

9. Lampe pour appareil de cuisson (200) selon la revendication 8, **caractérisée en ce que** les pattes d'encliquetage (241) comportent une extrémité d'encliquetage libre orientée vers le cache translucide (205) et une extrémité d'encliquetage couvercle (205), par laquelle elles sont maintenues sur la paroi périphérique de la douille intérieure (239).

10. Lampe pour appareil de cuisson (200) selon les revendications 8 et 9, **caractérisée en ce que en ce que** les languettes d'encliquetage (241) de la douille intérieure (238) et les ailettes d'encliquetage (236) de la douille de montage (201) sont disposées de manière décalée sur la circonférence l'une par rapport à l'autre, afin d'éviter un alignement des ouvertures de la paroi périphérique de la douille intérieure (238) et de la douille de montage (201).

11. Lampe pour appareil de cuisson (200) selon l'une des revendications 8 à 10, **caractérisée en ce que** la butée de montage est formée par l'extrémité de la douille intérieure (238) proche de la source lumineuse LED (212).

12. Lampe pour appareil de cuisson (200) selon les revendications 6 et 11, **caractérisée en ce que** les ressorts de centrage entourent la paroi périphérique de la douille intérieure (239).

13. Lampe pour appareil de cuisson (200) selon les revendications 1 et 7, **caractérisée en ce que** la douille intérieure (238) est fixée, au niveau de sa face opposée à la face translucide couvercle translucide (205), une bride de retenue qui repose sur la bride de montage (202).
